# EUROPÄISCHE PATENTSCHRIFT

(11) **EP 0 435 031 B1**
(45) Veröffentlichungstag und Bekanntmachung des Hinweises auf die Patenterteilung: **02.02.1994**
(21) Anmeldenummer: 90123392.4
(22) Anmeldetag: 06.12.1990
(51) Int. Cl.: B05B 1/18, B05B 15/02

(54) **Brausekopf**
Shower head
Tête de douche

(30) Priorität: 28.12.1989 DE 3943062
(43) Veröffentlichungstag der Anmeldung: 03.07.1991
(73) Patentinhaber: FRIEDRICH GROHE AKTIENGESELLSCHAFT, D-58675 Hemer (DE)
(72) Erfinder: Heimann, Bruno, W-5758 Fröndenberg-Ardey (DE); Bischoff, Bernd, W-5860 Iserlohn (DE); Wagner, Friedrich, W-7833 Endingen (DE); Strelow, Hans-Peter, W-7800 Freiburg (DE)
(74) Vertreter: Grünecker, Kinkeldey, Stockmair & Schwanhäusser Anwaltssozietät

(56) Entgegenhaltungen:
- DE-A- 3 044 310
- DE-A- 3 107 808
- US-A- 1 493 359
- US-A- 4 412 632

## Beschreibung

Die Erfindung betrifft einen Brausekopf mit den im Oberbegriff des Anspruchs 1 angegebenen Merkmalen. Brauseeinrichtungen dieser Art sind bekannt (DE 31 07 808 Al / DE 30 44 310 Al). Durch die Anordnung von schlauchförmigen Wasseraustrittsdüsen aus elastischem Werkstoff kann die Verkalkungsneigung von herkömmlichen Brauseköpfen reduziert werden. Andererseits kann nicht ausgeschlossen werden, daß doch an einzelnen Wasseraustrittsöffnungen Kalkverkrustungen auftreten, was unerwünscht ist.

Der Erfindung liegt die Aufgabe zugrunde, den im Oberbegriff des Anspruchs 1 angegebenen Brausekopf zu verbessern und insbesondere so auszubilden, daß an allen Wasseraustrittsöffnungen Kalkverkrustungen leicht entfernbar sind.

Diese Aufgabe wird durch die im kennzeichnenden Teil des Anspruchs 1 bzw. des Anspruchs 2 angegebenen Merkmale gelöst.

Mit diesen Ausbildungen wird mit einfachen Mitteln ermöglicht, an jeder Wasseraustrittsöffnung am stromabwärts gelegenen Rand, an dem sich bevorzugt durch die Verdunstung des Wassers Kalkverkrustungen ausbilden, diese gezielt zu entfernen.
Weitere Ausgestaltungen der Erfindung sind in den Ansprüchen 3 bis 15 angegeben.

Ausführungsbeispiele der Erfindung sind in der Zeichnung dargestellt und werden im einzelnen näher erläutert. Es zeigt
- Figur 1: einen Brausekopf mit gewölbtem Bodenteil im Schnitt;
- Figur 2: einen Ausschnitt aus dem Bodenteil eines anderen Brausekopfes im Schnitt in vergrößerter Darstellung;
- Figur 3: einen weiteren Brauseboden eines Brausekopfes im Schnitt in vergrößerter Darstellung;
- Figur 4: den Brauseboden gemäß Figur 3 mit einknöpfbaren Schlauchstücken;
- Figur 5: ein schlauchartiges Endstück stark vergrößert im Schnitt.

Der Einfachheit halber sind bei den Ausführungsbeispielen in der Zeichnung gleiche oder entsprechende Elemente mit jeweils gleichen Bezugszeichen versehen.

In der Figur 1 ist eine Handbrause gezeigt, wobei das Griffstück der Handbrause hinter der Schnittebene an einen Brausekopf 1 angelenkt ist. Die Wasserzuführung erfolgt dabei über eine flexible Schlauchleitung durch einen Wasserzulauf 11 in dem in der Zeichnung nicht dargestellten Handgriff der Brause. Vom Wasserzulauf 11 gelangt das Frischwasser in wahlweise zuschaltbare Wasserkammern 12. Die Wasserkammern 12 sind dabei von einem Bodenteil 2 stromabwärts begrenzt, in dem Wasseraustrittsöffnungen 22 als Strahlbildner für die austretenden Wasserstrahlen vorgesehen sind. Konzentrisch zu den einzelnen Wasseraustrittsöffnungen 22 sind an der stromabwärts gelegenen Stirnseite schlauchartige Endstücke 21 einstückig an dem Bodenteil 2 angeformt, wobei der Bodenteil 2 aus einem Elastomer hergestellt ist. Um eine Verformung des gesamten Bodenteils 2 durch den Wasserdruck zu verhindern, ist er entsprechend dickwandig ausgebildet. Die Wasseraustrittsöffnungen 22 haben einen kreisförmigen Querschnitt und weisen einen Durchmesser von 1 bis 2 mm, vorzugsweise von etwa 1,2 mm auf. Die schlauchförmigen Endstücke 21 an der stromabwärts gelegenen Stirnseite des Bodenteils 2 kragen etwa 2,5 mm vor und weisen eine Wandstärke von etwa 0,5 mm auf. Parallel zu dem leicht kugelförmig ausgebildeten Bodenteil 2 ist ein Flachschieber 4 als Deckel am Brausekopf 1 vorgelagert, wobei die Endstücke 21 in Bohrungen 41 des Flachschiebers 4 einfassen. Koaxial zur Mittelachse 13 ist an dem Brausekopf 1 eine Nabe 14 ausgebildet, von der der Flachschieber 4 drehbar gehalten ist, wobei der Flachschieber 4 mit Hilfe einer Befestigungsschraube 15 axial festliegend am Brausekopf 1 gesichert ist. Zur Reinigung bzw. zur Entfernung von Kalkverkrustungen am stromabwärts gelegenen Bereich der Endstücke 21 kann mit Hilfe von Griffflächen 42 der Flachschieber 4 relativ zum Bodenteil 2 von Hand verdreht werden, wodurch ein Verwalken und Abstreichen der Endstücke 21 an den Wandungen der Bohrungen 41 erfolgt.
Alternativ zu der drehbaren Anordnung des Flachschiebers 4 kann dieser auch unbeweglich an der Nabe 14 mit Hilfe eines Polygonprofils, z.B. Vierkant, fixiert werden, wobei dann der Bodenteil 2 verdrehbar auszubilden ist. Verdrehbare Bodenteile werden häufig zur Verstellung und/oder wahlweisen Absperrung einiger Wasseraustrittsöffnungen 22 eingesetzt. Bei dieser Anordnung erfolgt dann automatisch mit der Strahlverstellung oder Umstellung ein Abstreichen der Endstücke 21 am Flachschieber.

Bei dem Ausführungsbeispiel gemäß Figur 2 greifen die schlauchartigen Endstücke 21 nicht in den Flachschieber 4 ein. Zum Abstreichen sind an dem Flachschieber 4 Noppen 43 an der Rückseite ausgebildet. Die in den Wasseraustrittsöffnungen 22 geformten Brausestrahlen können dabei in einer neutralen Mittelstellung durch Öffnungen 44 im Flachschieber 4 ungehindert ins Freie treten.

Anstatt der einstückigen Ausbildung von Bodenteil 2 und Endstücke 21 können auch Schlauchstücke 3 in entsprechende Öffnungen 23 eines starren Bodenteils 2 eingefügt werden. Gemäß der Ausführung nach Figur 3 kann eine dünnwandige Gummiplatte auf den Bodenteil 2 aufgelegt werden, wobei an der Gummiplatte entsprechende schlauchartige Endstücke 21 angeformt sind, die den Bodenteil 2 in Öffnungen 23 durchgreifen. Alternativ können aber auch, wie es aus Figur 4 zu entnehmen ist, in den einzelnen Öffnungen 23 des Bodenteils 2 Schlauchstücke 3 eingeknöpft werden. Zur sicheren Halterung in dem Bodenteil 2 weist das Schlauchstück 3 einen inneren Ringbund 31 und einen äußeren Ringbund 32 auf.

Zweckmäßig wird der Flachschieber 4 an dem Brausekopf 1 so gehaltert, daß er als Ruhestellung selbsttätig eine neutrale Mittelstellung einnimmt, in der die Brausestrahlen ungestört austreten können. Um ein leichteres Entfernen von Verkalkungen an den Endstücken 21 zu ermöglichen, kann zweckmäßig die stromabwärts gelegene Stirnseite mit einem Kegel 210 verjüngt ausgebildet sein.

Der vorgeschlagene Flachschieber 4 kann auch völlig entfallen, wenn die Endstücke 2l der Wasseraustrittsöffnungen 22 aus einem elastischen Werkstoff mit einer Materialhärte von 20 bis 100 Shore ausgebildet sind. In diesem Fall kann nämlich ein Abstreichen der Endstücke 21 zur Entfernung von Verkrustungen etc. mit der Hand des Benutzers erfolgen. Die sonst erforderliche Vorrichtung wird hierbei ersetzt durch die Hand des Benutzers. Zweckmäßig weisen in dieser Ausbildung die Endstcke 21 eine Wandstärke von 0,1 bis 3 mm und eine vorkragende freie Länge von 0,1 bis 4 mm auf.

## Patentansprüche

1. Brausekopf mit einem an die Wasserzufuhr anschließbaren, wenigstens eine Wasserkammer bildenden Gehäuse und einem Bodenteil mit aus elastischem Material geformten Wasseraustrittsöffnungen, die stromabwärts schlauchartig ausgebildet sind, dadurch gekennzeichnet, daß im Bereich der schlauchartigen Endstücke (21) der Wasseraustrittsöffnungen (22) eine Vorrichtung (4,42) zum Abstreichen der Endstücke (21) am Brausekopf (1) vorgesehen ist, wobei die schlauchartigen Endstücke (21) möglichst dünnwandig ausgebildet sind.

2. Brausekopf mit einem an die Wasserzufuhr anschließbaren, wenigstens eine Wasserkammer bildenden Gehäuse und einen Bodenteil mit aus elastischem Material geformten Wasseraustrittsöffnungen, die stromabwärts schlauchartig ausgebildet sind, dadurch gekennzeichnet, daß der herausstehende Bereich der schlauchartigen Wasseraustrittsöffnungen (22) aus einem Werkstoff mit einer Materialhärte von 20 bis 100 Shore hergestellt ist, derart, daß ein Abstreichen der Endstücke (21), ohne besondere Vorrichtung, mit der Hand des Benutzers durchführbar ist.

3. Brausekopf nach Anspruch 1 oder 2, dadurch gekennzeichnet, daß die schlauchartigen Endstücke (21) einstückig an dem Bodenteil (2) ausgebildet sind.

4. Brausekopf nach Anspruch 1 oder 2, dadurch gekennzeichnet, daß im Bodenteil (2) in Öffnungen (23) Schlauchstücke (3) mit vorkragenden Endstücken (21) angeordnet sind.

5. Brausekopf nach Anspruch 4, dadurch gekennzeichnet, daß die Schlauchstücke (3) jeweils mit einem Ringbund (31,32) an beiden Stirnseiten des Bodenteils (2) in der Stecklage gesichert sind.

6. Brausekopf nach einem der Ansprüche 1 bis 5, dadurch gekennzeichnet, daß die Vorkraglänge der Endstücke (2l) aus dem Bodenteil (2) etwa dem Durchmesser der Wasseraustrittsöffnung (22) entspricht.

7. Brausekopf nach einem der Ansprüche 1 bis 6, dadurch gekennzeichnet, daß die Wasseraustrittsöffnungen (22) im Querschnitt kreisförmig ausgebildet sind und einen Durchmesser von 1 bis 2 mm, vorzugsweise 1,2 mm, aufweisen.

8. Brausekopf nach einem der Ansprüche 1, 3, 4, 5, 6 oder 7, dadurch gekennzeichnet, daß die Vorrichtung zum Abstreichen der Endstücke (21) von einem parallel zum Bodenteil (2) angeordneten Flachschieber (4) gebildet ist, der mit den Endstücken (21) in Eingriff steht.

9. Brausekopf nach Anspruch 8, dadurch gekennzeichnet, daß im Flachschieber (4) Bohrungen (41) vorgesehen sind, in die die Endstücke (21) einfassen, und der Flachschieber (4) um die Mittelachse (13) drehbar zum Bodenteil (2) gehaltert ist.

10. Brausekopf nach wenigstens einem der Ansprüche 1, 3 bis 8, dadurch gekennzeichnet, daß der Bodenteil (2), insbesondere zur Verstellung des Strahlbildes der austretenden Brausestrahlen, bewegbar ist und der Flachschieber (4) unbeweglich am Brausekopf (1), vorzugsweise an einer, ein Polygonprofil aufweisenden Nabe, fixiert ist.

11. Brausekopf nach Anspruch 9, dadurch gekennzeichnet, daß der Flachschieber (4) koaxial zur Mittelachse (13) an einer Nabe (14) mit Abstand zum Bodenteil (2) gelagert und mit einer Befestigungsschraube (15) axial gesichert ist, wobei am Randbereich Griffflächen (42) für die Handbetätigung vorgesehen sind.

12. Brausekopf nach einem der Ansprüche 1 bis 11, dadurch gekennzeichnet, daß die Endstücke (21) in der Wanddicke, beispielsweise durch einen Kegel (210), in Strömungsrichtung verjüngt ausgebildet sind.

13. Brausekopf nach einem der Ansprüche 1, 3 bis 8, dadurch gekennzeichnet, daß die Endstücke (21) versenkt hinter dem Flachschieber (4) angeordnet und auf dem Flachschieber (4) auf der Rückseite Vorsprünge, beispielsweise Noppen (43), vorgesehen sind, mit denen durch eine Bewegung des Flachschiebers (4) die Endstücke (21) abstreichbar sind, wobei der Flachschieber (4) Öffnungen (44) für den Austritt der Brausestrahlen aufweist.

14. Brausekopf nach einem der Ansprüche 1, 3 bis 13, dadurch gekennzeichnet, daß der Flachschieber (4) als Ruhestellung selbsttätig eine neutrale Mittelstellung einnimmt, in der die Brausestrahlen ungestört austreten können.

15. Brausekopf nach Anspruch 2, dadurch gekennzeichnet, daß die Endstücke (21) eine Wandstärke von 0,1 bis 3 mm und eine vorkragende freie Länge von 0,1 bis 4 mm aufweisen.

## Claims

1. Shower head having a housing connectible to the water supply and forming at least one water chamber, and a base part having water outlet openings that are formed from resilient material and are of hose-like construction on the downstream side, characterised in that in the region of the hose-like end pieces (21) of the water outlet openings (22) there is provided a device (4, 42) for scraping the end pieces (21) on the shower head (1), the hose-like end pieces (21) being as thin-walled as possible.

2. Shower head having a housing connectible to the water supply and forming at least one water chamber, and a base part having water outlet openings that are formed from resilient material and are of hose-like construction on the downstream side, characterised in that the projecting region of the hose-like water outlet openings (22) is so manufactured from a material having a material hardness of from 20 to 100 Shore that the end pieces (21) can be scraped by the user's hand without a special device.

3. Shower head according to claim 1 or 2, characterised in that the hose-like end pieces (21) are formed integrally with the base part (2).

4. Shower head according to claim 1 or 2, characterised in that in the base part (2) there are arranged in openings (23) hose pieces (3) having projecting end pieces (21).

5. Shower head according to claim 4, characterised in that each of the hose pieces (3) is secured in the inserted position with an annular collar (31, 32) on both faces of the base part (2).

6. Shower head according to any one of claims 1 to 5, characterised in that the projecting length of the end pieces (21) from the base part (2) corresponds approximately to the diameter of the water outlet opening (22).

7. Shower head according to any one of claims 1 to 6, characterised in that the water outlet openings (22) are of circular construction in cross-section and have a diameter of from 1 to 2 mm, preferably 1.2 mm.

8. Shower head according to any one of claims 1, 3, 4, 5, 6 and 7, characterised in that the device for scraping the end pieces (21) is formed by a flat slide (4) arranged parallel to the base part (2), which slide is in engagement with the end pieces (21).

9. Shower head according to claim 8, characterised in that in the flat slide (4) there are provided bores (41) into which the end pieces (21) fit, and the flat slide (4) is mounted to rotate about the central axis (13) relative to the base part (2).

10. Shower head according to at least one of claims 1 and 3 to 8, characterised in that the base part (2) is movable, especially for the adjustment of the jet form of the emergent shower jets, and the flat slide (4) is immovably fixed to the shower head (1), preferably to a hub of polygonal shape.

11. Shower head according to claim 9, characterised in that the flat slide (4) is mounted at a distance from the base part (2), coaxially with the central axis (13), on a hub (14) and is secured axially by means of a fastening screw (15), gripping surfaces (42) for hand operation being provided on the edge region.

12. Shower head according to any one of claims 1 to 11, characterised in that the end pieces (21) are so constructed that the wall thickness tapers in the direction of flow, for example by means of a cone (210).

13. Shower head according to any one of claims 1 and 3 to 8, characterised in that the end pieces (21) are arranged to be recessed behind the flat slide (4), and there are provided on the rear side of the flat slide (4) projections, for example knobs (43), with which the end pieces (21) can be scraped by movement of the flat slide (4), the flat slide (4) having openings (44) for the outlet of the shower jets.

14. Shower head according to any one of claims 1 and 3 to 13, characterised in that the flat slide (4) automatically assumes as rest position a neutral central position in which the shower jets can emerge unhindered.

15. Shower head according to claim 2, characterised in that the end pieces (21) have a wall thickness of from 0.1 to 3 mm and a projecting free length of from 0.1 to 4 mm.

## Revendications

1. Pomme de douche avec un boîtier pouvant être raccordé à l'arrivée d'eau, formant au moins une chambre d'eau et avec un fond ayant des orifices de sortie pour l'eau formés en une matière élastique, orifices qui sont constitués en aval à la manière de tuyaux, pomme de douche caractérisée en ce que, dans la zone des pièces terminales (21) en forme de tuyaux des orifices de sortie de l'eau (22), on prévoit un dispositif (4, 42) servant à araser les pièces terminales (21) sur la pomme de douche (1), les pièces terminales en forme de tuyaux (21) étant formées avec des parois aussi minces que possible.

2. Pomme de douche avec un boîtier pouvant être raccordé à l'arrivée d'eau, formant au moins une chambre d'eau et avec un fond ayant des orifices de sortie pour l'eau formés en une matière élastique, orifices qui sont constitués en aval à la manière de tuyaux, pomme de douche, caractérisée en ce que la zone saillante des orifices de sortie de l'eau (22) en forme de tuyaux est fabriquée en un matériau qui a une dureté shore de 20 à 100 telle qu'on peut réaliser l'arasage des pièces terminales (21), sans dispositif particulier, avec la main de l'usager.

3. Pomme de douche selon la revendication 1 ou 2, caractérisée en ce que les pièces terminales (21) en forme de tuyaux sont formées d'une seule pièce sur le fond (12).

4. Pomme de douche selon la revendication 1 ou 2, caractérisée en ce que dans le fond (2) dans les orifices (23) on dispose des pièces en forme de tuyaux (3) avec des pièces terminales (21) faisant saillie.

5. Pomme de douche selon la revendication 4, caractérisée en ce que les pièces en forme de tuyaux (3) sont bloquées respectivement par un collet annulaire (31, 32) sur les deux faces frontales du fond (2) dans la position enfichée.

6. Pomme de douche selon l'une des revendications 1 à 5, caractérisée en ce que la longueur de la saillie des pièces terminales (21) à partir du fond correspond à peu près au diamètre de l'orifice de sortie de l'eau (22).

7. Pomme de douche selon l'une des revendications 1 à 6, caractérisée en ce que les orifices de sortie de l'eau (22) ont une section transversale de forme circulaire et présentent un diamètre allant de 1 à 2 mm, de préférence un diamètre de 1,2 mm.

8. Pomme de douche selon l'une des revendications 1, 3, 4, 5, 6 ou 7, caractérisée en ce que le dispositif servant à araser les pièces terminales (21) est formé par un obturateur à trous (4) disposé parallèlement au fond (2), qui est en prise avec les pièces terminales (21).

9. Pomme de douche selon la revendication 8, caractérisée en ce que dans l'obturateur à trous (4), il est prévu des alésages (41), dans lesquels les pièces terminales (21) s'en châssent et l'obturateur à trous (4) est fixé au fond (2) de façon à pouvoir tourner autour de l'axe médian.

10. Pomme de douche selon au moins l'une des revendications 1, 3 à 8, caractérisée en ce que le fond (2), en particulier pour régler la forme du jet de la douche quand il sort, est mobile et l'obturateur à trous (4) est immobile sur la pomme de douche (1), de préférence est fixé sur un moyeu présentant un profil polygonal.

11. Pomme de douche selon la revendication 9, caractérisée en ce que l'obturateur à trous (4) est monté de façon coaxiale par rapport à l'axe médian (13) sur un moyeu (14) à une certaine distance du fond (2) et est bloqué axialement à l'aide d'une vis de fixation (15), des surfaces de prise (42) étant prévues pour le maniement sur le bord.

12. Pomme de douche selon l'une des revendications 1 à 11, caractérisée en ce que les pièces terminales (21) sont constituées en se rétrécissant dans l'épaisseur de la paroi dans le sens de l'écoulement, par exemple par un cône (210).

13. Pomme de douche selon l'une des revendications 1, 3 à 8, caractérisée en ce que les pièces terminales (21) sont disposées de façon à effleurer derrière l'obturateur à trous (4) et en ce qu'il est prévu sur l'obturateur à trous (4) sur la face arrière des saillies, par exemple des nopes (43), avec lesquelles les pièces terminales (21) peuvent être arasées par un mouvement de l'obturateur à trous (4), l'obturateur à trous (4) présentant des orifices (44) pour la sortie des jets de la couche.

14. Pompe de douche selon l'une des revendications 1, 3 et 13, caractérisée en ce que l'obturateur à trous (4) prend comme position de repos automatiquement une position neutre moyenne, dans laquelle les jets de la douche peuvent sortir librement.

15. Pomme de douche selon la revendication 2, caractérisée en ce que les pièces terminales (21) présentent une épaisseur de paroi de 0,1 à 3 mm et longueur libre de saillie de 0,1 à 4 mm.
